# EUROPÄISCHE PATENTSCHRIFT

(11) **EP 3 320 190 B1**
(45) Veröffentlichungstag und Bekanntmachung des Hinweises auf die Patenterteilung: **20.03.2019**
(21) Anmeldenummer: 16740953.1
(22) Anmeldetag: 11.07.2016
(51) Int. Cl.: F01K 23/06, F01K 23/14

(54) **VERFAHREN ZUR STEUERUNG EINES ABWÄRMENUTZUNGSSYSTEMS FÜR EINE BRENNKRAFTMASCHINE**
METHOD FOR CONTROLLING A WASTE-HEAT UTILIZATION SYSTEM FOR AN INTERNAL COMBUSTION ENGINE
PROCÉDÉ DE COMMANDE D'UN SYSTÈME DE RÉCUPÉRATION DE CHALEUR PERDUE POUR UN MOTEUR À COMBUSTION INTERNE

(30) Priorität: 10.07.2015 AT 506082015
(43) Veröffentlichungstag der Anmeldung: 16.05.2018
(73) Patentinhaber: AVL List GmbH, 8020 Graz (AT); Iveco S.p.A., 10156 Torino (IT); FPT Industrial S.p.A., 10156 Torino (IT); Mahle Amovis GmbH, 13355 Berlin (DE)
(72) Erfinder: NEUNTEUFL, Klemens, 8052 Graz (AT); LACKNER, Oswald, 8350 Fehring (AT); GRADWOHL, Gerald, 8020 Graz (AT); BUCHER, Michael, 10961 Berlin (DE); COCOCCETTA, Fabio, 8006 Zürich (CH); CALAON, Ivan, 10125 Torino (IT); GLENSVIG, Michael, 8010 Graz (AT)
(74) Vertreter: Babeluk, Michael
(86) Internationale Anmeldenummer: PCT/AT2016/050246
(87) Internationale Veröffentlichungsnummer: WO 2017/008094

(56) Entgegenhaltungen:
- US-A1- 2009 071 156
- US-A1- 2009 211 253
- US-A1- 2013 318 967
- US-A1- 2014 208 754

## Beschreibung

Die Erfindung betrifft ein Verfahren zur Steuerung eines Abwärmenutzungssystems für eine Brennkraftmaschine eines Fahrzeuges, wobei das Abwärmenutzungssystem zumindest einen Drehmoment an die Brennkraftmaschine übertragbaren und über einen Umgehungsströmungsweg umgehbaren Expander, zumindest einen Verdampfer und zumindest eine Pumpe für ein Betriebsmittel, insbesondere Ethanol, aufweist, und wobei zumindest der Verdampfer im Bereich des Abgassystems der Brennkraftmaschine angeordnet ist, wobei der in mehreren Betriebsmodi betreibbare Expander in zumindest einem Betriebsmodus mit einer Nebenantriebswelle der Brennkraftmaschine antriebsverbunden wird, und aufgrund zumindest einer Eingangsgrößen jeweils ein Betriebsmodus von zumindest zwei Betriebsmodi des Abwärmenutzungssystems durch eine die Steuerungseinrichtung ausgewählt wird und das Abwärmenutzungssystem, vorzugsweise durch Ansteuerung zumindest eines in einem Umgehungsströmungsweg des Expanders angeordneten Umgehungsventils des Expanders, in diesem Betriebsmodus betrieben wird.

Weiters betrifft die Erfindung ein Abwärmenutzungssystem für ein durch eine Brennkraftmaschine über einen Antriebsstrang angetriebenes Kraftfahrzeug, mit einer Steuerungseinrichtung zur Steuerung des Abwärmenutzungssystems, wobei das Abwärmenutzungssystem zumindest einen Drehmoment an die Brennkraftmaschine übertragbaren und über einen Umgehungsströmungsweg umgehbaren Expander, zumindest einen Verdampfer und zumindest eine Pumpe für ein Betriebsmittel, insbesondere Ethanol, aufweist, und wobei zumindest der Verdampfer im Bereich des Abgassystems der Brennkraftmaschine angeordnet ist, wobei der in mehreren Betriebsmodi betreibbare Expander in zumindest einem Betriebsmodus mit einer Nebenantriebswelle der Brennkraftmaschine antriebsverbindbar ist und aufgrund zumindest einer Eingangsgröße durch die Steuerungseinrichtung jeweils ein Betriebsmodus von zumindest zwei Betriebsmodi des Expanders auswählbar ist, und der Expander - vorzugsweise durch Ansteuerung zumindest eines in einem Umgehungsströmungsweg des Expanders angeordneten Umgehungsventils - in diesem Betriebsmodus betreibbar ist.

Es ist bekannt, Abwärme von Brennkraftmaschinen zu nutzen. Solche als WHR (Waste Heat Recovery)-Systeme bekannten Einrichtungen wandeln die Abwärme des Abgases der Brennkraftmaschine in beispielsweise mechanische oder elektrische Energie um. Derartige WHR-Systeme sind beispielsweise aus den Veröffentlichungen US 8 635 871 A1, US 2011/0209473 A1 oder US 2013/0186087 A1 bekannt.

Die WO 2006/138459 A2 offenbart einen organischen Rankine-Zyklus, welcher mechanisch und thermisch an eine Brennkraftmaschine gekoppelt ist. Dabei ist die Antriebswelle der Brennkraftmaschine an eine Turbine eines Abwärmenutzungssystems gekoppelt, welches Abwärme der Einlassluft, des Kühlmittels, des Öls und des Abgases der Brennkraftmaschine entzieht. Über Bypassventile wird die Motortemperatur gesteuert. Zur Anpassung an unterschiedliche Lastzustände, Druckverhältnisse, Drehzahlen und Temperaturen der Turbine können über eine Steuereinheit verschiedene Systemparameter, insbesondere das Turbinendruckverhältnis, über Bypassventile gesteuert werden. Zwischen der Brennkraftmaschine und der Turbine ist eine Überlaufkupplung vorgesehen, welche ein Drehen der Brennkraftmaschine ohne gleichzeitiges Antreiben der Turbine ermöglicht. Aus der WO 2006/138459 A2 ist es nicht bekannt, in einem ersten Betriebsmodus den Umgehungsströmungsweg der Turbine zu öffnen, wobei die Turbine mit einer Nebenantriebswelle der Brennkraftmaschine nicht verbunden ist und in einem zweiten Betriebsmodus den Umgehungsströmungsweg zu schließen, wobei der Expander mit der Brennkraftmaschine verbunden wird. Weiters geht aus dieser Veröffentlichung nicht hervor, dass der zweite Betriebsmodus gewählt wird, wenn der Druck oder die Temperatur des Betriebsmittels stromabwärts des Expanders einen definierten Wert überschreitet.

Die US 2009/0071156 A1 zeigt eine Abwärmerückgewinnungseinrichtung, welche einen Rankine-Kreislauf mit einem Verdichter und einem Expander aufweist, wobei der Expander über eine Bypassleitung umgehbar ist. Stromaufwärts der Turbine ist ein Temperatursensor und ein Drucksensor, stromabwärts der Turbine ein Drucksensor angeordnet. In Abhängigkeit der Informationen über den Überhitzungszustand des Mediums des Rankine-Kreislaufes stromaufwärts der Expansionseinrichtung wird die Drehzahl der Expansionseinrichtung geregelt. Eine mechanische Verbindung der Expansionseinrichtung mit der Antriebswelle einer Brennkraftmaschine ist nicht vorgesehen.

Aufgabe der Erfindung ist es, einen sicheren und zuverlässigen Betrieb des Abwärmenutzungssystems zu gewährleisten.

Erfindungsgemäß erfolgt dies dadurch, dass die Eingangsgröße aus der Gruppe Expanderdrehzahl, Ganginformation, Ausrollinformation, Druck und Temperatur des Betriebsmittels stromaufwärts des Expanders und/oder Druck und Temperatur stromabwärts des Expanders durch die Steuerungseinrichtung ausgewählt wird, wobei ein erster Betriebsmodus einer Warmlaufphase des Expanders, und ein zweiter Betriebsmodus einer Normalbetriebsphase des Expanders zugeordnet wird, wobei im ersten Betriebsmodus der Umgehungsströmungsweg geöffnet und der Expander mit einer Nebenantriebswelle der Brennkraftmaschine nicht verbunden ist, und wobei im zweiten Betriebsmodus der Umgehungsströmungsweg geschlossen wird und der Expander mit der Brennkraftmaschine verbunden wird, wobei der zweite Betriebsmodus gewählt wird, wenn der Druck und/oder die Temperatur des Betriebsmittels stromabwärts des Expanders einen definierten Wert überschreitet. Umgekehrt kann vom zweiten Betriebsmodus in den ersten Betriebsmodus gewechselt werden, wenn der Druck und/oder die Temperatur des Betriebsmittels stromabwärts und/oder stromaufwärts des Expanders einen definierten Wert überschreitet.

Im ersten Betriebsmodus ist das Umgehungsventil geöffnet, die Starteinrichtung deaktiviert. Das Betriebsmittel wird somit am Expander vorbeigeleitet, wodurch der Expander kein Drehmoment erzeugt. Im zweiten Betriebsmodus ist das Umgehungsventil geschlossen, die Starteinrichtung ebenfalls deaktiviert. Bei geschlossenem Umgehungsventil strömt das Betriebsmedium durch den Expander, wodurch dieser Arbeit leistet.

Besonders ist es, wenn ein dritter Betriebsmodus zumindest einer Gangwechselphase zugeordnet ist. Während eines Gangwechsels wird das Abwärmenutzungssystems in Abhängigkeit der Schaltrichtung in diesem dritten Betriebsmodus betrieben. Die Stellung des Umgehungsventils hängt vom Schaltvorgang, insbesondere von der Richtung des Schaltvorgangs ab.

Während zumindest eines Runterschaltvorganges bleibt der Umgehungsströmungsweg des Expanders geschlossen und die Nebenantriebswelle durch den Expander angetrieben. Während zumindest eines Hochschaltvorganges wird der Umgehungsströmungsweg des Expanders geöffnet und/oder der Expander von der Nebenantriebswelle getrennt. Die Ganginformation, insbesondere ob ein Runter- oder ein Hochschaltvorgang vorliegt, wird von einem Gangsensor des Getriebes an die die Steuerungseinrichtung geliefert.

Besonders vorteilhaft ist es, wenn das Abwärmenutzungssystem in einem vierten Betriebsmodus während zumindest eines Segelbetriebs des Fahrzeugs, während zumindest eines Warmlaufbetriebs der Brennkraftmaschine und/oder während zumindest eines Motorbremsbetriebs der Brennkraftmaschine betrieben wird. Besonders vorteilhaft ist es, wenn im vierten Betriebsmodus der Expander nicht von der Nebenantriebswelle getrennt wird. Vorzugsweise wird der Expander von der Nebenantriebswelle erst dann getrennt, wenn das Drehmoment des Expanders einen definierten Wert unterschreitet.

Als Segelbetrieb wird ein drehmomentfreier Betrieb des Fahrzeuges verstanden, bei welchem die Schaltkupplung zwischen Brennkraftmaschine und Getriebe geöffnet wird, um den Widerstand im Antriebsstrang zu verringern.

Ob ein Segelbetrieb des Fahrzeuges vorliegt oder nicht, wird der Steuerungseinheit vom Getriebe bzw. der Schaltkupplung mittels Ausrollinformationen mitgeteilt.

Über die Fliehraftkupplung (Überholkupplung) wird der Expander von der Nebenantriebswelle getrennt, wenn die Drehzahl der Nebenantriebswelle höher als die Drehzahl des Expanders wird. Damit ist ein Starten des Expanders durch die Brennkraftmaschine aber nicht möglich.

Daher ist insbesondere in Ausführungen, bei denen der Expander über eine Fliehkraftkupplung mit der Nebenantriebswelle verbindbar ist, ein fünfter Betriebsmodus für den Start des Expanders vorgesehen. Für den Start des Expanders wird das Abwärmenutzungssystem im fünften Betriebsmodus betrieben, welcher vorsieht, dass der Expander durch Aktivieren einer mit dem Expander verbundenen Starteinrichtung gestartet wird.

Im ersten Betriebsmodus und/oder bei inaktivem Wärmenutzungssystem wird der Expander - bei geöffnetem Umgehungsventil - über den Umgehungsströmungsweg umgangen und/oder (durch die schaltbare Kupplung oder die Fliehkraftkupplung) von der Nebenantriebswelle getrennt.

Um eine Beschädigung des Abwärmenutzungssystems sicher zu vermeiden, ist im Rahmen der Erfindung vorgesehen, dass der Umgehungsströmungsweg des Expanders geschlossen wird, wenn sich das Betriebsmittel des Abwärmenutzungssystems in einem überhitzten Zustand befindet. Im Falle einer schaltbaren Kupplung zwischen Nebenantriebswelle und Expander kann zusätzlich vorgesehen sein, dass der Expander mit der Nebenantriebswelle antriebsverbunden wird, wenn das Betriebsmittel des Abwärmenutzungssystems stromabwärts des Expanders sich in einem überhitzten Zustand befindet und/oder wenn die Expanderdrehzahl einen definierten Wert überschreitet und/oder die Drehzahl der Brennkraftmaschine einen definierten Wert überschreitet.

Wenn sich das Betriebsmittel des Abwärmenutzungssystems stromaufwärts des Expanders in einem nicht überhitzten Zustand befindet oder wenn die Brennkraftmaschine abgestellt wird, kann der Expander von der Nebenantriebswelle getrennt werden, ohne dass Gefahr besteht, dass eine kritische Drehzahl überschritten wird.

Die Erfindung wird im Folgenden anhand der nicht einschränkenden Figuren näher beschrieben. Es zeigen schematisch:
- Fig. 1: ein Abwärmenutzungssystem für eine Brennkraftmaschine mit einer erfindungsgemäßen Steuerungseinrichtung in einer ersten Ausführungsvariante;
- Fig. 2: die Betriebsmodi dieser Steuerungseinrichtung;
- Fig. 3: ein Abwärmenutzungssystem für eine Brennkraftmaschine mit einer erfindungsgemäßen Steuerungseinrichtung in einer zweiten Ausführungsvariante; und
- Fig. 4: die Betriebsmodi dieser Steuerungseinrichtung.

In den dargestellten Ausführungsvarianten sind funktionsgleiche Bauteile mit gleichen Bezugszeichen versehen.

Fig. 1 und Fig. 3 zeigen jeweils eine Brennkraftmaschine 10 mit einem Abgassystem 11, in welchem eine Abgasnachbehandlungseinrichtung 12 - beispielsweise ein Diesel-Oxidationskatalysator 12, ein Dieselpartikelfilter 12b und ein SCR-Katalysator 12c (SCR - selective catalytic reduction) - angeordnet ist. Die Brennkraftmaschine 10 weist ein Antriebsstrang 13 mit einer Kurbelwelle 14, einer Schaltkupplung 15 und einen (Schalt-)Getriebe 16 auf, welches auf die Antriebswelle 17 der Antriebsräder 18 einwirkt.

Weiters weist die Brennkraftmaschine 10 ein Abwärmenutzungssystem 20 zur Nutzung der Abgaswerte des Abgassystems 11 der Brennmaschine 10 auf. Das Abwärmenutzungssystem 20 weist einen Verdampfer 21 auf, welcher stromabwärts der Abgasnachbehandlungseinrichtung 12 im Bereich des Abgassystems 11 angeordnet ist. Das beispielsweise nach dem organischen Rankine Kreislauf (ORC) funktionierende Abwärmenutzungssystem 20 weist stromabwärts des Verdampfers 21 im Betriebsmittelkreislauf einen Expander 22 und einen Kondensator 23, sowie eine Pumpe 24 für das Betriebsmittel auf. Als Betriebsmittel kann beispielsweise Ethanol verwendet werden. Zur Umgehung des Expanders 22 ist eine Umgebungsleitung 25 mit einem Umgehungsventil 26 vorgesehen. Der Verdampfer 21 kann abgasseitig über eine Bypassleitung 36 und ein Bypassventil 37 umgangen werden, wenn die Abgaswärme für den Verdampfer 21 zu hoch wird, oder der Systemdruck einen definierten Wert überschreitet, oder das Kühlsystem übermäßig belastet wird, oder das Abwärmenutzungssystem 20 in einem Fehlermodus ist, oder bei reinem Motorbetrieb, ohne Motorbremse. Die Ansteuerung des Bypassventils 37 erfolgt in Abhängigkeit zumindest eines der Betriebsparameter aus der Gruppe Lüfterleistung, Systemdruck, Systemtemperatur und Massenstrom des Betriebsmittels.

Zur Steuerung des Abwärmenutzungssystems 20 ist eine Steuerungseinrichtung 30 vorgesehen, welche eine Programmlogik 31 aufweist, die ausgebildet ist, um für den Betrieb des Abwärmenutzungssystems 20 den geeignetsten Betriebsmodus aus mehreren Betriebsmodi 1 bis 4 bzw. 1 bis 5 auszuwählen. Die Auswahl des geeignetsten Betriebsmodus erfolgt dabei auf der Basis zumindest einer der Eingangsgrößen der Steuerungseinrichtung 30, nämlich: Expanderdrehzahl n, Ganginformation GI, Ausrollinformation CI, Druck p₁, Temperatur T₁ des Betriebsmittels stromaufwärts des Expanders 22, sowie des Druckes p₂, und der Temperatur T₂ des Betriebsmittels stromabwärts des Expanders 22. Für die Erfassung der Parameter Drücke p₁, p₂ und Temperaturen T₁, T₂ sind Drucksensoren 32, 33 und Temperatursensoren 34, 35 stromaufwärts und stromabwärts des Expanders 22 im Betriebsmittelkreislauf des Abwärmenutzung Systems 20 vorgesehen. Die Drucksensoren 32, 33 und Temperatursensoren 34, 35 stehen mit der Steuerungseinrichtung 30 in Verbindung. Die Ganginformation GI und Ausrollinforation CI werden beispielsweise von geeigneten Gebern im Getriebe 16 der Steuerungseinrichtung 30 zur Verfügung gestellt.

Bei der in Fig. 1 dargestellten ersten Ausführungsvariante ist der Expander 22 mit der Nebenantriebswelle 19 der Brennkraftmaschine 10 über eine schaltbare Kupplung 28 verbunden. Die schaltbare Kupplung 28 wird über die Steuerungseinrichtung 30 gesteuert. Sie ermöglicht es, den Expander 22 über die Brennkraftmaschine 10 zu starten, indem die Schaltkupplung 28 geschlossen wird.

In Fig. 2 sind die Betriebsmodi dieser ersten Ausführungsvariante dargestellt. Es können mit der in Fig. 1 dargestellten Ausführungsvariante folgende Betriebsmodi durchgeführt werden:
Erster Betriebsmodus 1 wird während der Aufwärmphase des Expanders 22 durchgeführt; im Betriebsmodus 1 ist das Umgehungsventil 26 geöffnet, sodass das Betriebsmittel am Expander 22 vorbeigeführt wird.
Zweiter Betriebsmodus 2: Dieser Betriebsmodus 2 ist dem Normalbetrieb des Expanders 22 zugeordnet. Sobald der Druck p₂ und/oder die Temperatur T₂ des Betriebsmittels stromabwärts des Expanders 22 einen definierten Wert bzw. definierte Werte überschreiten, wird der Betriebsmodus 2 aktiviert.
Dritter Betriebsmodus 3: dieser Betriebsmodus 3 dient für Gangwechselvorgänge des Getriebes 16.

Während des Runterschaltvorganges wird das Umgehungsventil 26 geschlossen. Die Nebenantriebswelle 19 wird durch den Expander 22 angetrieben und das Drehmoment des Expanders 22 genutzt, während die Drehzahl der Kurbelwelle 14 der Brennkraftmaschine 10 und die Drehzahl des Getriebes 16 synchronisiert werden. Die Schaltkupplung 15 ist dabei geöffnet. Dadurch kann die Kraftstoffmenge zur Beschleunigung der Brennkraftmaschine 10 reduziert werden. Weiters kann während des Schaltvorganges eine gewisse Motordrehzahl gehalten werden. Somit kann die Abgaswärme stromabwärts der Abgasnachbehandlungseinrichtung 12 zur Überbrückung von Drehmomenteinbrüchen bei Schaltpausen verwendet werden.

Während des Hochschaltvorganges wird das Umgehungsventil 26 des Expanders 22 geöffnet und - bei schaltbarer Kupplung 28 - der Expander 22 durch Öffnen der schaltbaren Kupplung 28 von der Nebenantriebswelle 19 getrennt. Dadurch wird vermieden, dass Drehmoment vom Expander 22 auf die Brennkraftmaschine 10 übertragen wird.
Vierter Betriebsmodus 4: dieser Betriebsmodus 4 wird während des Segelbetriebs, des Warmlaufbetriebs und/oder des Motorbremsbetriebs der Brennkraftmaschine 10 verwendet. Im Segelbetrieb rollt das Fahrzeug ohne Drehmomentübertragung zwischen Brennkraftmaschine 10 und Antriebsräder 18, im Allgemeinen bei geöffneter Schaltkupplung 15. Das Umgehungsventil 26 ist im Betriebsmodus 4 geschlossen, um vom Expander 22 Drehmoment an die Brennkraftmaschine 10 zu übertragen. Dadurch wird - insbesondere bei geöffneter Schaltkupplung 15 - der Kraftstoffverbrauch im Leerlauf vermindert. Wenn ein hohes Drehmoment vom Expander 22 zur Verfügung steht, kann die Schaltkupplung 15 geschlossen werden, bis das Drehmoment des Expanders 22 einen definierten Wert unterschreitet.

Die in Fig. 3 dargestellte zweite Ausführungsvariante unterscheidet sich von Fig. 1 dadurch, dass anstelle der schaltbaren Kupplung 28 eine Freilaufkupplung 29a und eine Fliehkraftbremseinrichtung 29b zur Verbindung des Expanders 22 mit der Nebenantriebswelle 19 der Brennkraftmaschine 10 vorgesehen sind.

Zum Starten des Expanders 22 kann die Steuerungseinrichtung 30 zusätzlich zu den oben genannten Betriebsmodi 1 bis 4 einen fünften Betriebsmodus 5 ausführen, um den Expander 22 mit einer internen oder externen Starteinrichtung 27 zu starten (siehe Fig. 3, Fig. 4).

Um zu vermeiden, dass der Expander 22 mit Überdrehzahl betrieben und dadurch geschädigt werden kann, sieht die Steuerungseinrichtung 30 spezielle Sicherheitsmaßnahmen vor. So wird das Umgehungsventil 26 nur dann geschlossen, wenn sich das Betriebsmittel in einem überhitzten Zustand befindet, also beispielsweise wenn das Betriebsmittel Ethanol sich in der Gasphase befindet. Eine weitere Sicherheitsmaßnahme ist, dass das Umgehungsventil 26 geöffnet wird, wenn ein Gangwechsel in einen höheren Gang durchgeführt wird. Insbesondere bei der in Fig. 3 dargestellten Ausführungsvariante mit Freilaufkupplung 29a und Fliehkraftbremseinrichtung 29b sind keine weiteren Schritte erforderlich.

Bei der in Fig. 1 dargestellten Ausführungsvariante mit einer schaltbaren Kupplung 28 werden das Umgehungsventil 26 und die schaltbare Kupplung 28 nur dann geschlossen, wenn sich das Betriebsmittel in einem überhitzten Zustand befindet, also beispielsweise, wenn das Betriebsmittel Ethanol sich in Gasphase befindet. Bei einem Gangwechsel in einen höheren Gang werden sowohl das Umgehungsventil 26, als auch die schaltbare Kupplung 28 geöffnet.

Die schaltbare Kupplung 28 wird somit geschlossen, wenn sich das Betriebsmittel in einem überhitzten Zustand befindet, oder wenn die Drehzahl n des Expanders 22 und/oder die Drehzahl der Brennkraftmaschine 10 über einem definierten Wert liegt. Die schaltbare Kupplung 28 wird also geöffnet, wenn sich der Expander 22 in einem nicht überhitzten Zustand befindet. Die Schaltkupplung 28 wird auch dann geöffnet, und sich der Betriebszustand der Brennkraftmaschine 10 von einem aktivierten in einen deaktivierten Zustand in, wenn also die Brennkraftmaschine 10 abgestellt wird.

## Patentansprüche

1. Verfahren zur Steuerung eines Abwärmenutzungssystems (20) für eine Brennkraftmaschine (10) eines Fahrzeuges, wobei das Abwärmenutzungssystem (20) zumindest einen Drehmoment an die Brennkraftmaschine (10) übertragbaren und über einen Umgehungsströmungsweg (25) umgehbaren Expander (22), zumindest einen Verdampfer (21) und zumindest eine Pumpe (24) für ein Betriebsmittel, insbesondere Ethanol, aufweist, und wobei zumindest der Verdampfer (21) im Bereich des Abgassystems (11) der Brennkraftmaschine (10) angeordnet ist, wobei der in mehreren Betriebsmodi betreibbare Expander (22) in zumindest einem Betriebsmodus mit einer Nebenantriebswelle (19) der Brennkraftmaschine antriebsverbunden wird, und aufgrund zumindest einer Eingangsgrößen jeweils ein Betriebsmodus von zumindest zwei Betriebsmodi (1, 2, 3, 4, 5) des Abwärmenutzungssystems (20) durch eine Steuerungseinrichtung (30) ausgewählt wird und das Abwärmenutzungssystem (20), vorzugsweise durch Ansteuerung zumindest eines in einem Umgehungsströmungsweg (25) des Expanders (22) angeordneten Umgehungsventils (26) des Expanders (22), in diesem Betriebsmodus betrieben wird, **dadurch gekennzeichnet, dass** die Eingangsgröße aus der Gruppe Expanderdrehzahl (n), Ganginformation (GI), Ausrollinformation (CI), Druck (p₁) und Temperatur (T₁) des Betriebsmittels stromaufwärts des Expanders (22) und/oder Druck (p₂) und Temperatur (T₂) stromabwärts des Expanders (22) durch die Steuerungseinrichtung (30) ausgewählt wird, wobei ein erster Betriebsmodus (1) einer Warmlaufphase des Expanders (22), und ein zweiter Betriebsmodus (2) einer Normalbetriebsphase des Expanders (22) zugeordnet wird, wobei im ersten Betriebsmodus (1) der Umgehungsströmungsweg (26) geöffnet und der Expander (22) mit der Nebenantriebswelle (19) der Brennkraftmaschine (10) nicht verbunden ist, und wobei im zweiten Betriebsmodus der Umgehungsströmungsweg (25) geschlossen wird und der Expander (22) mit der Brennkraftmaschine (10) verbunden wird, wobei der zweite Betriebsmodus (2) gewählt wird, wenn der Druck (p₂) und/oder die Temperatur (T₂) des Betriebsmittels stromabwärts des Expanders (22) einen definierten Wert überschreitet.

2. Verfahren nach Anspruch 1, **dadurch gekennzeichnet, dass** vom zweiten Betriebsmodus in den ersten Betriebsmodus gewechselt wird, wenn der Druck (p₁) und/oder die Temperatur (T₁) des Betriebsmittels stromaufwärts des Expanders (22) einen definierten Wert überschreitet.

3. Verfahren nach Anspruch 1 oder 2, **dadurch gekennzeichnet, dass** das Abwärmenutzungssystem (20) in einem dritten Betriebsmodus (3) während zumindest einem Gangwechsel betrieben wird, wobei vorzugsweise während zumindest eines Runterschaltvorganges ein Umgehungsströmungsweg (25) des Expanders (22) geschlossen wird und die Nebenantriebswelle (19) durch den Expander (22) angetrieben wird, wobei besonders vorzugsweise während zumindest eines Hochschaltvorganges ein Umgehungsströmungsweg (25) des Expanders (22) geöffnet wird und/oder der Expander (22) von der Nebenantriebswelle (19) getrennt wird.

4. Verfahren nach einem der Ansprüche 1 bis 3, **dadurch gekennzeichnet, dass** das Abwärmenutzungssystem (20) in einem vierten Betriebsmodus (4) während zumindest eines Segelbetriebs des Fahrzeugs, während zumindest eines Warmlaufbetriebs der Brennkraftmaschine (10) und/oder zumindest eines Motorbremsbetriebs der Brennkraftmaschine (10) betrieben wird, wobei vorzugsweise im vierten Betriebsmodus (4) der Umgehungsströmungsweg (25) geschlossen wird.

5. Verfahren nach Anspruch 4, **dadurch gekennzeichnet, dass** im vierten Betriebsmodus der Expander (22) von der Nebenantriebswelle (19) getrennt wird, wobei vorzugsweise der Expander (22) von der Nebenantriebswelle (19) erst getrennt wird, wenn das Drehmoment des Expanders (22) einen definierten Wert unterschreitet.

6. Verfahren nach einem der Ansprüche 1 bis 5, **dadurch gekennzeichnet, dass** das Abwärmenutzungssystem (20) in einem fünften Betriebsmodus (5) während zumindest einer Startphase des Expanders (22) betrieben wird, wobei der Expander (22) durch Aktivieren einer mit dem Expander (22) verbundenen Starteinrichtung (27) gestartet wird.

7. Verfahren nach einem der Ansprüche 1 bis 6, **dadurch gekennzeichnet, dass** der Expander (22) im ersten Betriebsmodus (1) und/oder bei inaktivem Abwärmenutzungssystem (20) von der Nebenantriebswelle (19) getrennt wird.

8. Verfahren nach einem der Ansprüche 1 bis 7, **dadurch gekennzeichnet, dass** der Umgehungsströmungsweg (25) des Expanders (22) geschlossen wird, wenn sich das Betriebsmittel des Abwärmenutzungssystems (20) in einem überhitzten Zustand befindet.

9. Verfahren nach einem der Ansprüche 1 bis 8, **dadurch gekennzeichnet, dass** der Expander (22) mit der Nebenantriebswelle (19) antriebsverbunden wird, wenn sich das Betriebsmittel des Abwärmenutzungssystems (20) stromabwärts des Expanders (22) in einem Überhitzten Zustand befindet und/oder wenn die Expanderdrehzahl (n) einen definierten Wert überschreitet und/oder die Drehzahl der Brennkraftmaschine (10) einen definierten Wert überschreitet.

10. Verfahren nach einem der Ansprüche 1 bis 9, **dadurch gekennzeichnet, dass** der Expander (22) von der Nebenantriebswelle (19) getrennt wird, wenn sich das Betriebsmittel des Abwärmenutzungssystems (20) stromaufwärts des Expanders (22) in einem nicht überhitzten Zustand befindet oder wenn die Brennkraftmaschine (10) abgestellt wird.

11. Abwärmenutzungssystem (20) für ein durch eine Brennkraftmaschine (10) über einen Antriebsstrang (13) angetriebenes Kraftfahrzeug, mit einer Steuerungseinrichtung (30) zur Steuerung des Abwärmenutzungssystems (20), wobei das Abwärmenutzungssystem (20) zumindest einen Drehmoment an die Brennkraftmaschine (10) übertragbaren und über einen Umgehungsströmungsweg (25) umgehbaren Expander (22), zumindest einen Verdampfer (21) und zumindest eine Pumpe (24) für ein Betriebsmittel, insbesondere Ethanol, aufweist, und wobei zumindest der Verdampfer (21) im Bereich des Abgassystems (11) der Brennkraftmaschine (10) angeordnet ist, wobei der in mehreren Betriebsmodi betreibbare Expander (22) in zumindest einem Betriebsmodus mit einer Nebenantriebswelle (19) der Brennkraftmaschine (10) antriebsverbindbar ist und aufgrund zumindest einer Eingangsgröße durch die Steuerungseinrichtung (30) jeweils ein Betriebsmodus von zumindest zwei Betriebsmodi (1, 2, 3, 4, 5) des Expanders (22) auswählbar ist, und der Expander (22) - vorzugsweise durch Ansteuerung zumindest eines in einem Umgehungsströmungsweg (25) des Expanders (22) angeordneten Umgehungsventils (26) - in diesem Betriebsmodus betreibbar ist, **dadurch gekennzeichnet, dass** die Eingangsgröße aus der Gruppe Expanderdrehzahl (n), Ganginformation (GI), Ausrollinformation (CI), Druck (p₁) und Temperatur (T₁) des Betriebsmittels stromaufwärts des Expanders (22) und/oder Druck (p₂) und Temperatur (T₂) stromabwärts des Expanders (22) auswählbar ist, wobei ein erster Betriebsmodus (1) einer Warmlaufphase des Abwärmenutzungssystems (20), und ein zweiter Betriebsmodus (2) einer Normalbetriebsphase des Expanders (22) zugeordnet ist, und in zumindest einem Betriebsmodus der Expander (22) von der Nebenantriebswelle (19) trennbar ist, wobei im ersten Betriebsmodus (1) der Umgehungsströmungsweg (25) geöffnet und der Expander (22) von der Nebenantriebswelle (19) getrennt ist und im zweiten Betriebsmodus (2) der Umgehungsströmungsweg (25) geschlossen und der Expander (22) mit der Brennkraftmaschine (10) verbunden ist, und wobei der zweite Betriebsmodus (2) wählbar ist, wenn der Druck (p₂) und/oder die Temperatur (T₂) des Betriebsmittels stromabwärts des Expanders (22) einen definierten Wert überschreitet.

12. Abwärmenutzungssystem (20) nach Anspruc1 13, **dadurch gekennzeichnet, dass** ein dritter Betriebsmodus (3) zumindest einer Gangwechselphase zugeordnet ist.

13. Abwärmenutzungssystem (20) nach Anspruch 11 oder 12, **dadurch gekennzeichnet, dass** ein vierter Betriebsmodus (4) zumindest einem Segelbetrieb des Kraftfahrzeugs, zumindest einem Warmlaufbetrieb der Brennkraftmaschine (10) und/oder zumindest einem Motorbremsbetrieb der Brennkraftmaschine (10) zugeordnet ist, wobei vorzugsweise im vierten Betriebsmodus (4) der Umgehungsströmungsweg (25) schließbar ist.

14. Abwärmenutzungssystem (20) nach einem der Ansprüche 11 bis 13, **dadurch gekennzeichnet, dass** im vierten Betriebsmodus (4) der Expander (22) von der Nebenantriebswelle (19) trennbar ist.

15. Abwärmenutzungssystem (20) nach einem der Ansprüche 11 bis 14, **dadurch gekennzeichnet, dass** der Expander (22) im ersten Betriebsmodus und/oder bei inaktivem Abwärmenutzungssystem (20) von der Nebenantriebswelle (19) trennbar ist.

16. Abwärmenutzungssystem (20) nach einem der Ansprüche 11 bis 15, **dadurch gekennzeichnet, dass** der Expander (22) zumindest mit einer Starteinrichtung (27) verbunden ist, wobei in einem zumindest einer Startphase des Expanders (22) zugeordneten fünften Betriebsmodus der Expander (22) durch Aktivieren der externen Starteinrichtung (27) startbar ist. (Fig. 3, Fig. 4)

17. Abwärmenutzungssystem (20) nach einem der Ansprüche 11 bis 16, **dadurch gekennzeichnet, dass** der Expander (22) über zumindest eine schaltbare Kupplung (28) mit der Nebenantriebswelle (19) verbindbar oder von dieser trennbar ist.

18. Abwärmenutzungssystem (20) nach einem der Ansprüche 11 bis 17, **dadurch gekennzeichnet, dass** der Expander (22) über zumindest eine Freilaufkupplung (29a) mit der Nebenantriebswelle (19) verbindbar ist, wobei vorzugsweise zwischen der Freilaufkupplung (29a) und dem Expander (22) zumindest eine Fliehkraftbremseinrichtung (29b) angeordnet ist.

## Claims

1. Method for controlling a waste heat utilization system (20) for an internal combustion engine (10) of a vehicle, wherein the waste heat utilization system (20) comprises at least one expander (22) which can transmit a torque to the internal combustion engine (10) and which can be bypassed via a bypass flow path (25), at least one evaporator (21) and at least one pump (24) for an operating means, in particular ethanol, and wherein at least the evaporator (21) is disposed in the region of the exhaust gas system (11) of the internal combustion engine (10), wherein the expander (22) which can be operated in several operating modes is drive-connected in at least one operating mode to an auxiliary drive shaft (19) of the internal combustion engine and on the basis of at least one input quantity, in each case one operating mode is selected from at least two operating modes (1, 2, 3, 4, 5) of the waste heat utilization system (20) by a control device (30) and the waste heat utilization system (20) is operated in this operating mode preferably by triggering at least one bypass valve (26) of the expander (22) disposed in the bypass flow path (25) of the expander (22), **characterized in that** the input quantity is selected from the group expander speed (n), gear information (GI), coasting information (CI), pressure (p₁) and temperature (T₁) of the operating means upstream of the expander (22) and/or pressure (p₂) and temperature (T₂) downstream of the expander (22) by the control device (30), wherein a first operating mode (1) is assigned to a warm-up phase of the expander (22) and a second operating mode (2) is assigned to a normal operating phase of the expander (22), wherein in the first operating mode (1) the bypass flow path (26) is opened and the expander (22) is not connected to the auxiliary drive shaft (19) of the internal combustion engine (10) and wherein in the second operating mode the bypass flow path (25) is closed and the expander (22) is connected to the internal combustion engine (10), wherein the second operating mode (2) is selected when the pressure (p₂) and/or the temperature (T₂) of the operating means exceeds a defined value downstream of the expander (22).

2. The method according to claim 1, **characterized in that** a change is made from the second operating mode into the first operating mode when the pressure (p₁) and/or the temperature (T₁) of the operating means upstream of the expander (22) exceeds a defined value.

3. The method according to claim 1 or 2, **characterized in that** the waste heat utilization system (20) is operated in a third operating mode (3) during at least one gear change, wherein preferably during at least one shift-down process a bypass flow path (25) of the expander (22) is closed and the auxiliary drive shaft (19) is driven by the expander (22), wherein especially preferably during at least one shift-up process a bypass flow path (25) of the expander (22) is opened and/or the expander (22) is separated from the auxiliary drive shaft (19).

4. The method according to any one of claims 1 to 3, **characterized in that** the waste heat utilization system (20) is operated in a fourth operating mode (4) during at least one coasting mode of the vehicle, during at least one warm-up mode of the internal combustion engine (10) and/or at least one engine braking mode of the internal combustion engine (10), wherein the bypass flow path (25) is preferably closed in the fourth operating mode (4).

5. The method according to claim 4, **characterized in that** in the fourth operating mode the expander (22) is separated from the auxiliary drive shaft (19), wherein preferably the expander (22) is only separated from the auxiliary drive shaft (19) when the torque of the expander (22) falls below a defined value.

6. The method according to any one of claims 1 to 5, **characterized in that** the waste heat utilization system (20) is operated in a fifth operating mode (5) during at least one starting phase of the expander (22), wherein the expander (22) is started by activating a starting device (27) connected to the expander (22).

7. The method according to any one of claims 1 to 6, **characterized in that** the expander (22) is separated from the auxiliary drive shaft (19) in the first operating mode (1) and/or when the waste heat utilization system (20) is inactive.

8. The method according to any one of claims 1 to 7, **characterized in that** the bypass flow path (25) of the expander (22) is closed when the operating means of the waste heat utilization system (20) is in an overheated state.

9. The method according to any one of claims 1 to 8, **characterized in that** the expander (22) is drive-connected to the auxiliary drive shaft (19) when the operating means of the waste heat utilization system (20) downstream of the expander (22) is in an overheated state and/or when the expander speed (n) exceeds a defined value and/or the speed of the internal combustion engine (10) exceeds a defined value.

10. The method according to any one of claims 1 to 9, **characterized in that** expander (22) is separated from the auxiliary drive shaft (19) when the operating means of the waste heat utilization system (20) upstream of the expander (22) is in a non-overheated state or when the internal combustion engine (10) is stopped.

11. Waste heat utilization system (20) for a vehicle driven by an internal combustion engine (10) via a drive train (13), comprising a control device (30) for controlling the waste heat utilization system (20), wherein the waste heat utilization system (20) comprises at least one expander (22) which can transmit a torque to the internal combustion engine (10) and which can be bypassed via a bypass flow path (25), at least one evaporator (21) and at least one pump (24) for an operating means, in particular ethanol, and wherein at least the evaporator (21) is disposed in the region of the exhaust gas system (11) of the internal combustion engine (10), wherein the expander (22) which can be operated in several operating modes can be drive-connected in at least one operating mode to an auxiliary drive shaft (19) of the internal combustion engine (10) and on the basis of at least one input quantity, in each case one operating mode can be selected from at least two operating modes (1, 2, 3, 4, 5) of the expander (22) by the control device (30) and the expander (22) can be operated in this operating mode preferably by triggering at least one bypass valve (26) of the expander (22) disposed in the bypass flow path (25) of the expander (22), **characterized in that** the input quantity can be selected from the group expander speed (n), gear information (GI), coasting information (CI), pressure (p₁) and temperature (T₁) of the operating means upstream of the expander (22) and/or pressure (p₂) and temperature (T₂) downstream of the expander (22), wherein a first operating mode (1) is assigned to a warm-up phase of the waste heat utilization system (20) and a second operating mode (2) is assigned to a normal operating phase of the expander (22), and in at least one operating mode the expander (22) can be separated from the auxiliary drive shaft (19), wherein in the first operating mode (1) the bypass flow path (25) is opened and the expander (22) is separated from the auxiliary drive shaft (19) and in the second operating mode the bypass flow path (25) is closed and the expander (22) is connected to the internal combustion engine (10), and wherein the second operating mode (2) can be selected when the pressure (p₂) and/or the temperature (T₂) of the operating means exceeds a defined value downstream of the expander (22).

12. The waste heat utilization system (20) according to claim 11, **characterized in that** a third operating mode (3) is assigned to at least one gear change phase.

13. The waste heat utilization system (20) according to claim 11 or 12, **characterized in that** a fourth operating mode (4) is assigned to at least one coasting mode of the motor vehicle, at least one warm-up mode of the internal combustion engine (10) and/or at least one engine braking mode of the internal combustion engine (10), wherein preferably in the fourth operating mode (4) the bypass flow path (25) can be closed.

14. The waste heat utilization system (20) according to any one of claims 11 to 13, **characterized in that** in the fourth operating mode (4) the expander (22) can be separated from the auxiliary drive shaft (19).

15. The waste heat utilization system (20) according to any one of claims 11 to 14, **characterized in that** the expander (22) can be separated from the auxiliary drive shaft (19) in the first operating mode and/or when the waste heat utilization system (20) is inactive.

16. The waste heat utilization system (20) according to any one of claims 11 to 15, **characterized in that** t the expander (22) is at least connected to a starting device (27), wherein in a fifth operating mode assigned to at least one starting phase of the expander (22) the expander (22) can be started by activating the external starting device (27). (Fig. 3, 4)

17. The waste heat utilization system (20) according to any one of claims 11 to 16, **characterized in that** the expander (22) can be connected to the auxiliary drive shaft (19) or separated from this by means of at least one disengageable clutch (28).

18. The waste heat utilization system (20) according to any one of claims 11 to 17, **characterized in that** the expander (22) can be connected to the auxiliary drive shaft (19) by means of at least one overrunning clutch (29a) wherein at least one centrifugal force braking device (29b) is preferably disposed between the overrunning clutch (29a) and the expander (22).

## Revendications

1. Procédé de commande d'un système d'utilisation de chaleur résiduelle (20) destiné à un moteur à combustion interne (10) d'un véhicule selon lequel le système d'utilisation de chaleur résiduelle (20) comporte au moins un détendeur (22) permettant de transmettre un couple de rotation au moteur à combustion interne (10) et susceptible d'être contourné par une conduite de contournement de la circulation (25), au moins un évaporateur (21) et au moins une pompe (24) d'un fluide moteur, en particulier de l'éthanol, au moins l'évaporateur (21) est monté dans la zone du système de gaz d'échappement (11) du moteur à combustion interne (10), le détendeur (22) pouvant être actionné dans plusieurs modes de fonctionnement est fonctionnellement lié, dans au moins un mode de fonctionnement à un arbre d'entraînement auxiliaire (19) du moteur à combustion interne, et, sur le fondement d'au moins une grandeur d'entrée, un mode de fonctionnement respectif parmi au moins deux modes de fonctionnement (1, 2, 3, 4, 5) du système d'utilisation (20) de la chaleur résiduelle est choisi par un dispositif de commande (30), et le système d'utilisation de la chaleur résiduelle (20) est de préférence actionné dans ce mode de fonctionnement par la commande d'au moins une soupape de contournement (26) du détendeur (22) monté dans la conduite de contournement de la circulation (25) du détendeur (22),
**caractérisé en ce que**
la grandeur d'entrée est choisie par le dispositif de commande (30), dans le groupe formé par la vitesse de rotation (n) du détendeur, une information de rapport de vitesse (GI), une information de roulage par inertie (CI), la pression (p₁) et la température (T₁) du fluide moteur en amont du détendeur (22) et/ou la pression (P₂) et la température (T₂) en aval du détendeur (22), un premier mode de fonctionnement (1) étant associé à une phase d'échauffement du détendeur (22) et un second mode de fonctionnement (2) étant associé à une phase de fonctionnement normal du détendeur (22), dans le premier mode de fonctionnement (1) la conduite de contournement de la circulation (25) étant ouverte et le détendeur (22) n'étant pas relié à l'arbre d'entraînement auxiliaire (19) du moteur à combustion interne (10), et dans le second mode de fonctionnement la conduite de contournement de la circulation (25) étant fermée et le détendeur (22) étant relié au moteur à combustion interne (10), le second mode de fonctionnement (2) étant choisi lorsque la pression (p₂) et/ou la température (T₂) du fluide moteur en aval du détendeur (22) dépasse une valeur donnée.

2. Procédé conforme à la revendication 1,
**caractérisé en ce qu'**
on passe du second mode de fonctionnement au premier mode de fonctionnement lorsque la pression (p₁) et/ou la température (T₁) du fluide moteur en amont du détendeur (22) dépasse une valeur donnée.

3. Procédé conforme à la revendication 1 ou 2,
**caractérisé en ce que**
le système d'utilisation de la chaleur résiduelle (20) est actionné dans un troisième mode de fonctionnement (3) pendant au moins un changement de vitesse, et, de préférence, pendant au moins un processus de rétro-gradage, la conduite de contournement de la circulation (25) du détendeur (22) est fermée et l'arbre d'entraînement auxiliaire (19) est entraîné par le détendeur (22) et, de façon particulièrement préférentielle, pendant au moins un processus de passage à une vitesse supérieure la conduite de contournement de la circulation (25) du détendeur (22) est ouverte, et/ou le détendeur (22) est séparé de l'arbre d'entraînement auxiliaire (19).

4. Procédé conforme à l'une des revendications 1 à 3,
**caractérisé en ce que**
le système d'utilisation de la chaleur résiduelle (20) est actionné dans un quatrième mode de fonctionnement (4) pendant au moins un fonctionnement en roue libre du véhicule, pendant au moins un fonctionnement d'échauffement du moteur (10) et/ou au moins un fonctionnement de freinage moteur du moteur à combustion interne (10) et de préférence, dans le quatrième mode de fonctionnement (4) la conduite de contournement de la circulation (25) est fermée.

5. Procédé conforme à la revendication 4,
**caractérisé en ce que**
dans le quatrième mode de fonctionnement le détendeur (22) est séparé de l'arbre d'entraînement auxiliaire (19) et de préférence le détendeur (22) n'est séparé de l'arbre d'entraînement auxiliaire (19) que lorsque son couple de rotation devient inférieur à une valeur donnée.

6. Procédé conforme à une des revendications 1 à 5,
**caractérisé en ce que**
le système d'utilisation de la chaleur résiduelle (20) est actionné dans un cinquième mode de fonctionnement (5) pendant au moins une phase de démarrage du détendeur (22), et le détendeur (22) est démarré par l'activation d'un dispositif de démarrage (27) relié à celui-ci.

7. Procédé conforme à l'une des revendications 1 à 6,
**caractérisé en ce que**
le détendeur (22) est séparé de l'arbre d'entraînement auxiliaire (19) dans le premier mode de fonctionnement (1) et/ou lorsque le système d'utilisation de la valeur résiduelle (20) est inactivé.

8. Procédé conforme à l'une des revendications 1 à 7,
**caractérisé en ce que**
la conduite de contournement de la circulation (25) du détendeur (22) est fermée lorsque le fluide moteur du système de réutilisation de la chaleur résiduelle (20) se trouve à l'état de surchauffe.

9. Procédé conforme à l'une des revendications 1 à 8,
**caractérisé en ce que**
le détendeur (22) est fonctionnellement relié à l'arbre d'entraînement auxiliaire (19) lorsque le fluide moteur du système d'utilisation de la chaleur résiduelle (20) se trouve à l'état de surchauffe en aval du détendeur (22) et/ou lorsque la vitesse de rotation (n) du détendeur dépasse une valeur donnée et/ou que la vitesse de rotation du moteur à combustion interne (10) dépasse une valeur donnée.

10. Procédé conforme à l'une des revendications 1 à 9,
**caractérisé en ce que**
le détendeur (22) est séparé de l'arbre d'entraînement auxiliaire (19) lorsque le fluide moteur du système d'utilisation de la chaleur résiduelle (20) ne se trouve pas à l'état de surchauffe en amont du détendeur (22) ou lorsque le moteur à combustion interne (10) est coupé.

11. Système d'utilisation (20) de chaleur résiduelle (10) destiné à un véhicule entraîné par un moteur à combustion interne (10) par l'intermédiaire d'une ligne d'entraînement (13) comportant un dispositif de commande (30) permettant de commander le système d'utilisation de la chaleur résiduelle (20), le système d'utilisation de la chaleur résiduelle (20) comportant au moins un détendeur (22) permettant de transmettre un couple de rotation au moteur à combustion interne (10) et pouvant être contourné par une conduite de contournement de la circulation (25), au moins un évaporateur (21) et au moins une pompe (24) d'un fluide moteur en particulier de l'éthanol, au moins l'évaporateur (21) étant monté dans la zone du système des gaz d'échappement (11) du moteur à combustion interne (10), le détendeur (22) qui peut être actionné dans plusieurs modes de fonctionnement pouvant être relié fonctionnellement, dans au moins un mode de fonctionnement avec un arbre d'entraînement auxiliaire (19) du moteur à combustion interne (10), un mode de fonctionnement respectif parmi au moins deux modes de fonctionnement (1, 2, 3, 4, 5) du détendeur (22) pouvant être choisi par un dispositif de commande (30), sur le fondement d'au moins une grandeur d'entrée et le détendeur (22) pouvant être actionné dans ce mode de fonctionnement de préférence par commande d'au moins une soupape de contournement (26) montée dans la conduite de contournement de la circulation (25) du détendeur (22),
**caractérisé en ce que**
la grandeur d'entrée peut être choisie dans le groupe formé par la vitesse de rotation (n), du détendeur, une information de rapport de vitesse (GI), une information de roulage par inertie (CI), la pression (p₁) et la température (T₁) du fluide moteur en amont du détendeur (22) et/ou la pression (p₂) et la température (T₂) en aval du détendeur (22), un premier mode de fonctionnement (1) étant associé à une phase d'échauffement du système d'utilisation de la chaleur résiduelle (20) et un second mode de fonctionnement (2) étant associé à une phase de fonctionnement normal du détendeur (22), et, dans au moins un mode de fonctionnement le détendeur (22) pouvant être séparé de l'arbre d'entraînement auxiliaire (19), dans le premier mode de fonctionnement (1) la conduite de contournement de la circulation (25) étant ouverte et le détendeur (22) étant séparé de l'arbre d'entraînement auxiliaire (19), et dans le second mode de fonctionnement (2) la conduite de contournement de la circulation (25) étant fermée et le détendeur (22) étant relié au moteur à combustion interne (10), et le second mode de fonctionnement (2) pouvant être choisi lorsque la pression (p₂) et/ou la température (T₂) du fluide moteur en aval du détendeur (22) dépasse une valeur donnée.

12. Système d'utilisation de chaleur résiduelle (20) conforme à la revendication 13,
**caractérisé en ce qu'**
un troisième mode de fonctionnement (3) est associé à au moins une phase de changement de vitesse.

13. Système d'utilisation de chaleur résiduelle (20) conforme à la revendication 11 ou 12,
**caractérisé en ce qu'**
un quatrième mode de fonctionnement (4) est associé au moins à un fonctionnement en roue libre du véhicule, à au moins un fonctionnement d'échauffement du moteur à combustion interne (10) et/ou à au moins un fonctionnement de freinage du moteur à combustion interne (10) et, de préférence, dans le quatrième mode de fonctionnement (4) la conduite de contournement de la circulation (25) peut être fermée.

14. Système d'utilisation de chaleur résiduelle (20) conforme à l'une des revendications 11 à 13,
**caractérisé en ce que**
dans le quatrième mode de fonctionnement (4) le détendeur (22) peut être séparé de l'arbre d'entraînement auxiliaire (19).

15. Système d'utilisation de chaleur résiduelle (20) conforme à l'une des revendications 11 à 14,
**caractérisé en ce que**
le détendeur (22) peut être séparé de l'arbre d'entraînement auxiliaire (19) dans le premier mode de fonctionnement et/ou lorsque le système d'utilisation de chaleur résiduelle (20) est inactivé.

16. Système d'utilisation de chaleur résiduelle (20) conforme à l'une des revendications 11 à 16,
**caractérisé en ce que**
le détendeur (22) est relié au moins à un dispositif de démarrage (27), et, dans un cinquième mode de fonctionnement au moins associé à une phase de démarrage du détendeur (22), ce détendeur (22) peut être démarré par activation du dispositif de démarrage externe (27) (Fig. 3, Fig. 4).

17. Système d'utilisation de chaleur résiduelle (20) conforme à l'une des revendications 11 à 16,
**caractérisé en ce que**
le détendeur (22) peut être relié à l'arbre d'entraînement auxiliaire (19) ou séparé de celui-ci par l'intermédiaire d'au moins un embrayage commutable (28).

18. Système d'utilisation de chaleur résiduelle (20) conforme à l'une des revendications 11 à 17,
**caractérisé en ce que**
le détendeur (22) peut être relié avec l'arbre d'entraînement secondaire (19) par l'intermédiaire d'au moins un embrayage à roue libre (29a), et de préférence, au moins un dispositif de freinage centrifuge (29b) est monté entre l'embrayage à roue libre (29a) et le détendeur (22).
